# EUROPÄISCHE PATENTSCHRIFT

(11) **EP 0 092 662 B1**
(45) Veröffentlichungstag und Bekanntmachung des Hinweises auf die Patenterteilung: **18.06.1986**
(21) Anmeldenummer: 83101919.5
(22) Anmeldetag: 26.02.1983
(51) Int. Cl.: A41F 1/00, A41F 9/02, A44B 11/12

(54) **Verschluss für Bunde oder dergleichen**
Fastener for a waistband or the like
Fermeture pour ceintures et analogues

(30) Priorität: 24.04.1982 DE 3215470
(43) Veröffentlichungstag der Anmeldung: 02.11.1983
(73) Patentinhaber: Schaeffer GmbH, D-42281 Wuppertal (DE); P. & M. Hillringhaus KG, D-5600 Wuppertal 2 (DE)
(72) Erfinder: Belter, Lothar, D-5600 Wuppertal 2 (DE); Stöcker, Alberto, D-5600 Wuppertal 22 (DE)
(74) Vertreter: Rieder, Hans-Joachim, Dr.

## Beschreibung

Die Erfindung bezieht sich auf einen Verschluß für Bunde oder dergleichen, insbesondere an Hosen, Röcken oder dergleichen, mit einer am einen Bundteil befestigten Rastschiene, auf welcher ein mit dem anderen Bundteil in Verbindung stehender Schieber verlagerbar ist, welcher einen Klapphebel trägt, der sich unterhalb seiner Klappachse in eine Rastnase fortsetzt, und wobei das andere Bundteil lösbar am Schieber bzw. Klapphebel befestigbar ist.

Eine Ausgestaltung dieser Art ist aus Fig. 8 der DE-A-28 00 288 bekannt. Zur lösbaren Befestigung dient eine Krallenplatte. Letztere ist aus dem Material des Klapphebels ausgestanzt, und zwar einschließlich seitlich der Platte überstehender Haltevorsprünge. Die hierbei entstehenden Stanznischen bilden den Einführweg der mit dem anderen Bundteil verbundenen Krallenplatte. Um ein zufälliges Lösen weitestgehend auszuschließen, ist der Klapphebel unter Bildung eines Kehlengrundes Z-förmig gefaltet. Obwohl diese Ausgestaltung das Lösen des anderen Bundteils grundsätzlich ermöglicht, wird in der Praxis doch kaum oder gar kein Gebrauch davon gemacht, da es doch schon erheblicher Geschicklichkeit bedarf, die Krallenplatte in eine Lage zu bringen, in der die Haltevorsprünge deckungsgleich zu den Nischen liegen. Dazu ist auch eine freie Sicht notwendig, die aber durch einen den Einführweg überfangenden Abdeckstreifen nicht gegeben ist. Außerdem muß der Klapphebel zuvor aus der Sperrstellung geschwenkt werden, da die Krallplatte von der Unterseite des Klapphebels her zugeordnet wird. Bei dieser Manipulation kann sich der entrastete Schieber aber verlagern.

Aufgabe der vorliegenden Erfindung ist es, einen gattungsgemäßen Verschluß anzugeben, der bei einfachem Aufbau eine bedienungsbequemere Handhabung erlaubt, und zwar ohne dabei die individuelle Schieberlage zu verfälschen.

Gelöst ist diese Aufgabe durch die im Anspruch 1 angegebene Erfindung.

Die Unteransprüche sind vorteilhafte Weiterbildungen des erfindungsgemäßen Verschlusses.

Zufolge solcher Ausgestaltung ist ein gattungsgemäßer Verschluß von erhöhtem Gebrauchswert geschaffen : Ohne Lageveränderung des Klapphebels kann jederzeit der andere Bundteil bequem sowie ohne Sichtverbindung gelöst bzw. wieder mit dem der Feinverstellung vorbehaltenen Schieber mittel- oder unmittelbar gekuppelt werden. Hierzu kommt eine einfache Hakenverbindung zur Anwendung. Der Haken selbst liegt, der Sicht entzogen, an der Innenseite des übergreifenden Bundteils. Er ist von der Vorderseite des Klapphebels her in eine fensterförmige Öffnung einhängbar. Der Klapphebel braucht also nicht mehr aus dem Weg geklappt zu werden. Seine Vorderseite, d. h. sein Rücken fungiert vielmehr in vorteilhafter Weise als eine der Öffnung in Verhakungsrichtung vorgelagerte Gleitfläche. Dem Klapphebel kommt insoweit eine Doppelfunktion zu. Da die entsprechende Gleitfläche tiefer liegt als der vom Haken übergriffene Öffnungssteg, wird die fensterförmige Öffnung auch sicher gefunden. Die Verhakung oder das Lösen des Hakens kann daher blindlings erfolgen. Die Verhakung wird entweder am Schieber oder am Klapphebel vorgenommen. Der Verhakung am Klapphebel wäre insofern Vorzug zu geben, als die Zugwirkung zur zusätzlichen Sicherung der Klapphebel-Grundstellung genutzt werden kann. Günstig ist es im anderen Fall, die Öffnung am freien, auswärts abgewinkelten Ende einer Fahne des Schiebers zu realisieren, über welche der mit seiner Oberseite die Gleitfläche bildende, kurz vor der Öffnung endende Klapphebel klappbar ist. Durch Aufwärtsabwinklung der die Öffnung bildenden Partie steht die fensterförmige Öffnung fanggerecht quer zum Hakeneinlauf. Diese und die weitere Maßnahme, daß die Gleitfläche des Klapphebels eine Führungsrinne bildet, optimiert die funktionsgerechte, bedienungsleichte Handhabung.

Weitere Vorteile und Einzelheiten des Gegenstandes der Erfindung sind nachstehend anhand zweier zeichnerisch veranschaulichter Ausführungsbeispiele näher erläutert. Es zeigt
Figur 1 den erfindungsgemäß ausgebildeten Verschluß gemäß dem ersten Ausführungsbeispiel, an einem Hosenbund angebracht,
Figur 2 diesen Verschluß in Draufsicht, und zwar in gegenüber Fig. 1 vergrößertem Maßstab, mit strichpunktiert angedeuteter Rastschiene,
Figur 3 den Schnitt gemäß Linie III-111 in Fig. 2,
Figur 4 die Seitenansicht zu Fig. 2,
Figur 5 eine der Fig. 1 entsprechende Darstellung des Verschlusses gemäß dem zweiten Ausführungsbeispiel,
Figur die Draufsicht in Vergrößerung,
Figur 7 den Schnitt gemäß Linie VII-VII in Fig. 6 und
Figur 8 die Seitenansicht der Fig. 6.

Der auf einer eng gezahnten Rastschiene 1 schlittenartig geführte Verschluß beider Ausführungsbeispiele besitzt einen Klapphebel 2 sowie einen diesen lagernden Schieber 3.

Die Rastschiene 1 weist, durch eine mittig verlaufende Annähvertiefung 4 geteilt, querliegende Rastvertiefungen 5 auf. Der Schienensockel 6 ist eingezogen (vergl. Fig. 3 und 7). Der Schieber 3 formt ein die Rastschiene 1 umfassendes C-Profil. Die C-Schenkel sind, von der Decke bzw. dem Steg 3' des Schiebers 3 her doppelt abgewinkelt derart, daß sie mittels Führungslappen 7 die Ränder der Rastschiene 1 hintergreifen. Nach dem Annähen der Rastschiene unter Anwendung einer mittigen Naht 8 wird der Schieber 3 aufgeschoben. Dies kann vom freien, quergerundeten Ende 1' der Rastschiene her geschehen. Die Rastschiene 1 hält den Verschluß an dem einen Bundteil A des Hosenbundes 9 fest.

Der Klapphebel 2 ist quer zur Laufrichtung des Schiebers 3 abgewinkelt. Die Winkelschenkel sind unterschiedlicher Länge. Der kürzere, schienenartig weisende Schenkel 10 formt eine Rastnase 11. Letztere wirkt mit den Rastvertiefungen 5 zusammen. Im Bereich der Naht 8 ist die Rastnase zum Schutze der Naht etwas zurückgeschnitten.

Weiter sind beim Ausstanzvorgang des Klapphebels 2 zwei achsenbildende Materialvorsprünge 12 mitberücksichtigt. Letztere ragen in je eine Lagerbohrung 13 von Lageraugen, die aus dem Material der Schenkel des C-Profiles des Schiebers 3 freigeschnitten sind. Zur Montage des Klapphebels 2 werden die Lageraugen leicht nach auswärts gedrückt. Nach deckungsgleicher Ausrichtung der Materialvorsprünge 12 zu den Lagerbohrungen 13 werden die Lageraugen wieder in die aus den Fig. und 6 ersichtliche Parallellage zurückgedrückt. Der Klapphebel 2 ist dann unverlierbar am Schieber 3 gehalten.

Vom oberhalb der Lagerböckchen liegenden Winkelscheitel geht der kürzere Winkelschenkel 10 in den längeren Winkelschenkel 14 über. In Klemmstellung des Schiebers erstreckt sich dieser die Betätigungshandhabe bildende Winkelschenkel 14 im wesentlichen gleichgerichtet zum Schienenverlauf bzw. der parallel dazu sich erstreckenden Decke 3' des Schiebers 3.

Das andere Bundteil B ist am Bundteil A lösbar befestigt. Das andere Bundteil B trägt hierzu dazu an seiner Innenseite 15, also der direkten Sicht entzogenen Seite einen Haken 16. Dieser ist von der Vorderseite des Klapphebels 2 her in eine fensterförmige Öffnung 17 einhängbar.

Beim Ausführungsbeispiel gemäß den Fig. 1 bis 4 befindet sich die fensterförmige Öffnung 17 am Schieber 3. Die dort in Befestigungsrichtung etwa um das Maß des eigentlichen Schlittens verlängerte Deckenpartie erstreckt sich als frei fliegende Fahne F über der Schiene 1 und formt an ihrem Ende F' einen lang rechteckigen Rahmen 18. Die längere Seite des Rechtecks liegt quer zur Schienenerstreckung. Der Rahmen 18 ist von größerer Breite als die Decke 3' des Schiebers und auch von größerer Breite als der die Griffhandhabe bildende längere Winkelschenkel 14 des Klapphebels 2. Die Außenecken des Rahmens sind gerundet.

Um einerseits den genügenden berührungsfreien Schienen-Abstand für den Hakenschenkel 16' zu erhalten und andererseits einen der Erstreckung des Bundteiles B entsprechenden Hakeneintritt in die fensterförmige Öffnung 17 zu erreichen, ist das freie Ende F' der Fahne F aufwärts abgewinkelt. Die Abwinklung erstreckt sich beim Ausführungsbeispiel gemäß den Fig. 1-4 allerdings nur auf die Bereiche der kürzeren Rahmenschenkel 18', so daß der vom Haken 16 übergriffene, höherliegende Rahmenschenkel bzw. Öffnungssteg 18" und der mit der Decke 3' ebenengleiche Rahmenschenkel 18"' ihre Parallellage zur Rastschiene 1 beibehalten. Der Haken 16, d. h. sein Hakenschenkel 16' wird hierdurch und aufgrund eines relativ schmalen Hakenmauls 19 von der Schiene ausreichend abgehoben gehalten.

Nicht nur die Querstellung des die fensterförmige Öffnung 17 bildenden Fahnenendes F' allein, sondern auch der dieser Öffnung 17 unmilttelbar vorgelagerte Klapphebel 2 begünstigt die Herbeiführung des Hakeneingriffs, dies sogar ohne Sichtverbindung, also praktisch blindlings. Der Rücken des Klapphebels 2 formt nämlich eine in Verhakungsrichtung x liegende Gleitfläche G als Ausrichthilfe für den Hakeneingriff. Diese Gleitfläche G liegt tiefer als der vom Haken umgriffene Öffnungssteg 18". Zwischen dieser Gleitfläche und der anschließenden, winkelförmig ansteigenden (ca. 30-90°), die fensterförmige Öffnung 17 aufweisenden Fahne F entsteht bei beiden Lösungen eine Art Fangkehle K.

Die Gleitfläche G des Klapphebels ist gemäß Fig. 2 zudem zu einer Führungsrinne ausgebildet, indem ihre in Richtung der Schiene liegenden Längsrandzonen zu die Gleitfläche überragenden Randwülsten 2' hochgezogen sind. Letztere verlaufen parallel zueinander, können jedoch auch in Richtung der fensterförmigen Öffnung 17 konvergierend, wodurch eine vorteilhafte Zentrierung erreicht wird. Das freie Ende des Hakenschenkels 16' ist durch Querrundung seiner beiden Ecken und gegebenenfalls eine weitere Zuspitzung zu einem Führungsvorsprung 16" gestaltet.

Die Festlegung des Hakens 16 am anderen Bundteil B kann durch Krampen oder, wie beim Ausführungsbeispiel bevorzugt, mit Hilfe eines Niets 20 erfolgen.

Der Befestigungsbereich ist so weit an der Innenseite 15 gegenüber dem Bundende 15' zurückverlegt, daß der sich schieberseitig des Niets 20 erstreckende Bund-Abschnitt mindestens das freie Ende des Klapphebels 2 dachförmig und schützend überfängt (vergl. Fig. 1 und 4 bzw. 5 und 8).

Wie am zweiten Ausführungsbeispiel erkennbar, ist der andere Bundteil B auch hier an seiner Innenseite 15 mit einem Haken 16 bestückt, der von der Vorderseite des Klapphebels 2 her in die fensterförmige Öffnung 17 einhängbar ist, die aber nun, statt vom Schieber 3, unmittelbar vom Klapphebel 2 gebildet wird. Dessen freies Ende setzt sich gleichfalls in einen den Schieber an Breite überragenden Rahmen 18 fort, dessen vom Haken 16 übergriffener Öffnungssteg bzw. Rahmenschenkel 18" stärker abgewinkelt ist, und zwar etwa um 90°. Auch hierdurch entsteht die oben erläuterte Hangkehle K.

Da die Zuglast des anderen Bundteiles B in einer die Klemmstellung sichernden Richtung angreift, ist ein Verschluß besonders hohen Gebrauchswerts erzielt. Hier ist praktisch der gesamte Schieberbereich durch einen entsprechend dachförmigen Überstand des freien Endes 15' des Bundteiles B erreicht.

Bei der Abwinklung in der schienenabgewandten Richtung ist bezüglich der die fensterförmige Öffnung 17 bildenden Fahne so vorgegangen, daß etwa die halbe Länge der schmaleren Rahmenschenkel 18' in die Abwinklung einbezogen ist. Die Breite des nun nicht mehr parallel zum Schienenverlauf sondern senkrecht dazu stehenden Öffnungssteges 18" entspricht der des Hakenmauls 19.

Der Bundteil B läßt sich « im Handumdrehen ganz vom Bandteil A lösen oder daran ver- und feststellen.

## Patentansprüche

1. Verschluß für Bunde (A, B) oder dergleichen, insbesondere an Hosen, Röcken oder dergleichen, mit einer am einen Bundteil (A) befestigten Rastschiene (1), auf welcher ein mit dem anderen Bundteil (B) in Verbindung stehender Schieber (3) verlagerbar ist, welcher einen Klapphebel (2) trägt, der sich unterhalb seiner Klappachse in eine Rastnase (11) fortsetzt, wobei das andere Bundteil (B) am Schieber (3) bzw. Klapphebel (2) lösbar befestigbar ist, dadurch gekennzeichnet, daß der andere Bundteil (B) an seiner Innenseite (15) einen Haken (16) aufweist, der von der Vorderseite des Klapphebels (2) her in eine mit dem Schieber (3) bzw. Klapphebel (2) verbundene, verschiebbare fensterförmige Öffnung (17) desselben einhängbar ist, welcher Öffnung eine in Verhakungsrichtung (x) vorgelagerte Gleitfläche (G) am Klapphebel (2) für den Haken (16) zugeordnet ist, welche tiefer liegt als der vom Haken (16) übergriffene Öffnungssteg (18") der Öffnung (17).

2. Verschluß nach Anspruch 1, dadurch gekennzeichnet, daß die Öffnung (17) am freien, aufwärts abgewinkelten Ende (F') einer Fahne (F) des Schiebers (3) sitzt, über welche der mit seiner Oberseite die Gleitfläche (G) bildende, kurz vor der Öffnung (17) endende Klapphebel (2) klappbar ist.

3. Verschluß nach Anspruch 2, dadurch gekennzeichnet, daß die Gleitfläche (G) des Klapphebels (2) eine Führungsrinne bildet.

## Claims

1. A fastener for waistbands (A, B) or the like, in particular on trousers, skirts or the like, having a notched rail (1) which is fastened to one part (A) of the waistband and along which may be displaced a slider (3) which is connected to the other part (B) of the waistband and which carries a folding lever (2) which underneath its axis of fold continues into a catch nose (11), and where the other part (B) of the waistband may be fastened detachably to the slider (3) or respectively the folding lever (2), characterized in that the other part (B) of the waistband exhibits at the inside (15) of it a hook (16) which may be hooked into the folding lever (2) from the front into a displaceable window-shaped opening (17) in the latter. which is connected to the slider (3) or respectively the folding lever (2) and with which on the folding lever (2) there is associated for the hook (16) a sliding area (G) which extends forwards in the direction of hooking (x) and which lies lower than the bar (18") across the opening (17), over which the hook (16) engages.

2. A fastener as in Claim 1, characterized in that the opening (17) is seated on the free upwards-bent end (F') of a flag (F) on the slider (3) over which may be folded the folding lever (2) which forms by the upper face of it the sliding area (G) and ends shortly before the opening (17).

3. A fastener as in Claim 2, characterized in that the sliding area (G) on the folding lever (2) forms a guide channel.

## Revendications

1. Dispositif de fermeture pour ceintures (A, B) ou analogues, notamment ceintures de pantalons, jupes ou analogues, comportant un rail d'arrêt (1 ) fixé sur une partie de ceinture (A) et sur lequel un curseur (3) lié à l'autre partie de ceinture (B) est monté de façon déplaçable et comporte un levier pivotant (2) qui est prolongé sous son axe par un nez d'accrochage (11), cependant que l'autre partie de ceinture (B) est susceptible d'être fixée de manière détachable sur le curseur (3) ou sur le levier pivotant (2), caractérisé en ce que ladite autre partie de ceinture (B) comporte sur son côté intérieur (15) un crochet (16) appelé à être accroché dans une ouverture formant fenêtre (17) déplaçable et liée au curseur (3) ou au levier pivotant (2), ladite ouverture est associée à une surface de glissement (G) pour le crochet (16) disposée en amont, en référence à la direction d'accrochage (x), sur le levier pivotant (2), ladite surface de glissement étant située à un niveau inférieur à celui de l'entretoise (18") de l'ouverture (17) accrochée par ledit crochet (16).

2. Dispositif de fermeture selon la revendication 1, caractérisé en ce que l'ouverture (17) est ménagée dans l'extrémité libre (F') repliée vers le haut d'une queue (F) du curseur (3), ledit levier pivotant (2), qui forme sur son côté supérieur ladite surface de glissement et qui se termine à une faible distance de l'ouverture (17), pouvant être superposé par pivotement à ladite extrémité libre.

3. Dispositif de fermeture selon la revendication 2, caractérisé en ce que la surface de glissement (G) du levier de pivotement (2) forme une rainure de guidage.
